# FASCICULE DE BREVET EUROPEEN

(11) **EP 0 983 408 B1**
(45) Date de publication et mention de la délivrance du brevet: **26.02.2003**
(21) Numéro de dépôt: 98930688.1
(22) Date de dépôt: 08.05.1998
(51) Int. Cl.: E04D 3/30, E04D 3/362

(54) **ELEMENT DE COUVERTURE**
ABDECKELEMENT
ROOF COVER ELEMENT

(30) Priorité: 22.05.1997 EP 97201527
(43) Date de publication de la demande: 08.03.2000
(73) Titulaire: Umicore France, F-93176 Bagnolet (FR)
(72) Inventeur: MARTINEZ, Bruno, Claude, F-95520 Osny (FR)
(74) Mandataire: Saelemaekers, Juul
(86) Numéro de dépôt international: EP9802831
(87) Numéro de publication internationale: WO98053157

(56) Documents cités:
- BE-A- 528 371
- FR-A- 927 893
- FR-A- 2 580 702
- US-A- 2 118 191

## Description

La présente invention est relative à un élément de couverture préfaçonné constitué d'un panneau d'allure quadrilatérale présentant sur deux de ses côtés opposés un rebord s'étendant sensiblement sur toute la longueur de ces côtés, ces deux rebords se dressant sur la même face du panneau et comprenant des moyens permettant de relier le rebord d'un premier panneau au rebord adjacent d'un second panneau accolé orienté dans le même sens et situé dans le même plan que ledit premier panneau.

L'utilisation d'éléments connus de ce type exige généralement une main-d'oeuvre spécialisée. Il est, en effet, généralement nécessaire de faire usage d'une sertisseuse sur chantier pour assembler ces éléments latéralement l'un à l'autre et/ou l'emboîtement dans le sens longitudinal de deux éléments successifs doit être réalisé par force ce qui, dans certains cas, peut poser un problème d'alignement et de positionnement correct.

Un des buts essentiels de la présente invention est de proposer un élément de couverture pouvant être fabriqué industriellement en grande série et avec précision en atelier à un faible prix de revient comparé aux éléments de couverture préfaçonnés connus et dont la mise en oeuvre ne nécessite en général pas de savoir faire et d'équipement spécifique, ce qui, dans les cas courants, permet une pose par une seule personne non spécialiste.

BE-A-528371 divulgue des éléments de couverture obtenus à partir d'une feuille métallique rectangulaire. Ces éléments sont munis sur leurs bords relevés d'une pince et d'une bordure d'arête permettant l'engagement de bacs juxtaposés, le pliage formant couvre-joint. Il n'est donc pas nécessaire de recourir au sertissage d'éléments juxtaposés, mais les problèmes dus à l'assemblage par force ne sont pas résolus.

FR-A-929893 décrit des feuilles de couverture métalliques, à bords latéraux roulés s'emboîtant dans le bord correspondant d'une feuille voisine. Un dispositif d'agrafage est prévu, constitué d'une bande transversale soudée sur la parie supérieure de chaque feuille et destiné à recevoir un repli de la feuille immédiatement supérieure. Ces feuilles sont rectangulaires. Ils ne possèdent pas de bords latéraux montants formants lesdits joints debout qui assurent l'étanchéité par fortes pluies.

L'élément de couverture, suivant l'invention, est essentiellement constitué d'un panneau présentant sensiblement l'allure d'un trapèze isocèle dont les deux côtés non-parallèles présentent lesdits rebords, la longueur d'une des bases du trapèze étant sensiblement égale à celle de l'autre base augmentée de deux fois l'épaisseur de la paroi desdits rebords, d'une manière telle à permettre d'engager les extrémités des rebords du côté de la base la plus courte avec les extrémités situées au côté de la base la plus longue d'un autre élément s'étendant dans le prolongement dudit élément déterminé et parallèlement auxdits rebords.

Avantageusement, le panneau présente sur sa face précitée, à proximité de sa base la plus longue, un organe de retenu permettant d'immobiliser, l'un par rapport à l'autre, dans une position déterminée, deux éléments successifs engagés dans le prolongement l'un de l'autre suivant la direction longitudinale de leurs rebords.

Suivant une forme de réalisation particulière de l'invention, l'organe de retenu précité présente la forme d'une pince orientée vers la base la plus courte de l'élément sur lequel il est prévu, cette base présentant un bord qui est au moins partiellement plié en forme de pince vers la face opposée à celle sur laquelle est agencé l'organe de retenu, de manière à permettre à l'organe de retenu d'un élément déterminé de coopérer avec le bord plié susdit d'un autre élément engagé dans le prolongement de cet élément déterminé suivant une direction parallèle à la direction longitudinale de leurs rebords.

D'autres détails et particularités de l'invention ressortiront de la description donnée, ci-après, à titre d'exemple non limitatif, d'une forme de réalisation particulière de l'invention avec référence aux dessins annexés.

La figure 1 est une vue en perspective d'un élément de couverture suivant cette forme de réalisation particulière.

La figure 2 est une coupe suivant la ligne II-II de la figure 1.

La figure 3 est une coupe suivant la ligne III-III de la figure 1.

La figure 4 est une vue en perspective d'une partie de toit formé par des éléments de couverture suivant cette forme de réalisation avec joints alignés.

La figure 5 est une vue analogue à celle de la figure 4 avec des joints décalés.

La figure 6 est une coupe suivant la ligne VI-VI avec brisures de la figure 4.

La figure 7 est une section partielle suivant la ligne VII-VII de la figure 4.

Les figures 8 et 9 sont des représentations schématiques en plan de deux montages possibles.

Dans les différentes figures, les mêmes chiffres de référence concernent les mêmes éléments.

La forme de réalisation particulière de l'élément de couverture préfaçonné, telle que représentée aux figures, est essentiellement constituée d'un panneau 1 ayant l'allure d'un trapèze isocèle dont les deux côtés non-parallèles 2 et 3 présentent deux rebords 4 et 5 se dressant sur la même face du panneau 1.

La longueur de la grande base 6 du trapèze est sensiblement égale à celle de la petite base 7 augmentée de deux fois l'épaisseur de la paroi des rebords 4 et 5. De plus, les rebords 4 et 5 présentent une telle géométrie qu'il est possible d'engager leurs extrémités 8 du côté de la petite base 7 d'un élément de couverture déterminé avec les extrémités opposées 9 situées au côté de la grande base 6 d'un autre élément s'étendant dans le prolongement de l'élément cité en premier lieu.

Le panneau 1 présente sur sa face supérieure, à proximité de sa grande base 6, un organe de retenu 10 permettant d'immobiliser, l'un par rapport à l'autre, dans la position de pose sur un toit, deux éléments de couverture successifs engagés dans le prolongement l'un de l'autre suivant la direction longitudinale de leurs rebords 4 et 5.

L'organe de retenu 10 présente la forme d'une lamelle s'étendant sur toute la largeur de la face supérieure du panneau 1 parallèlement à la grande base 6 et présente une section transversale quelque peu en forme de Z, de manière à former deux ailes 10a et 10b qui sont reliées entre elles par une zone intermédiaire 10c maintenant ces deux ailes 10a et 10b à une distance l'une de l'autre quelque peu supérieure à celle de l'épaisseur du panneau 1.

L'aile 10a , qui est orientée vers la grande base 6, est fixée au panneau 1 par l'intermédiaire de fixations adaptées 11 telles que clinchage ou rivets, de sorte qu'une fente 12 est ménagée entre le panneau 1 et l'aile 10b.

La petite base 7 présente un bord replié 13 en forme de pince du côté de la face arrière du panneau 1, tandis que la grande base 6 présente un bord 14 qui est replié vers la face supérieure ou avant du panneau 1, dont la fonction est essentiellement de permettre la fixation du panneau par l'utilisation de pattes adaptées et d'empêcher la pénétration d'eau par capillarité, comme il sera encore exposé ci-après.

Le bord libre 4' d'un des rebords 4 est plié vers l'autre rebord 5, alors que le bord libre 5' de ce dernier est plié vers l'extérieur de l'élément de couverture.

Plus particulièrement, le bord libre 4' présente une section transversale en forme de pince, tandis que le bord libre de l'autre rebord 5 a l'allure d'un ourlet ou bourrelet 5' délimitant un creux cylindrique longitudinal 15 et présentant une fente 16 s'étendant le long du côté latéral extérieur du rebord 5.

La section transversale de la partie du bourrelet 5' à proximité de la grande base 6 ainsi que celle du bourrelet 5' et de la fente 16 à proximité de la petite base 7 sont telles à ce que la partie du bourrelet 5' à proximité de la grande base 6 puisse s'emboîter dans la partie de celui-ci à proximité de la petite base 7.

Ainsi, la hauteur du rebord 5, à proximité de la base la plus courte 7 est sensiblement égale à celle du rebord au niveau de l'organe de retenu 10, diminué par la hauteur dudit organe de retenu 10. Cette hauteur correspond au moins à deux fois l'épaisseur du panneau 1 plus une fois l'épaisseur de la lamelle formant l'organe de retenu 10.

De plus, la hauteur du rebord 4 à proximité de la base la plus courte 7 est telle à pouvoir s'engager en-dessous de la partie correspondante de ce rebord situé à proximité de la base la plus longue 6. Cette opération est facilitée par un biseautage 22 du bord 4' du rebord 4 à proximité de la base la plus longue 6.

Dans la forme de réalisation montrée aux figures, la partie du bourrelet 5', à proximité de la grande base, présente un arrêt en forme de rétreint 17 permettant de limiter la longueur d'engagement de la partie du bourrelet 5', situé à proximité de la petite base 7 d'un deuxième panneau, autour de la partie du bourrelet 5' situé à proximité de la grande base 6 d'un premier panneau.

Un jeu de quelques millimètres est de préférence prévu entre deux éléments 1 de couverture successifs suivant leur direction longitudinale de manière à permettre d'intercepter les effets de la dilatation thermique desdits éléments 1 dans cette direction.

Afin de pouvoir reprendre les effets de la dilatation thermique des panneaux dans la direction transversale par rapport aux rebords 4 et 5, ces derniers sont quelque peu inclinés vers l'extérieur de manière à créer entre deux éléments de couverture un espacement 20 de quelques millimètres, dont la largeur varie en fonction de la température.

De plus, l'axe du creux cylindrique 15 du bourrelet 5' s'étend plus ou moins dans le plan du rebord 5 présentant ledit bourrelet 5', ceci surtout pour des raisons esthétiques.

Les dimensions et la forme des rebords 4 et 5 varie d'une manière progressive et continue entre les deux bases 6 et 7 du panneau 1.

Quoique l'élément de couverture puisse en principe être réalisé en toute matière résistant aux intempéries et répondant à un usage en toiture, une préférence est donnée à un élément préfaçonnée de couverture constitué d'une feuille de zinc, de cuivre, d'acier inoxydable ou d'acier galvanisé.

La géométrie particulière de l'élément de recouvrement suivant l'invention facilite grandement la pose sur un toit à couvrir.

En effet, elle assure l'emboîtement sans déformation de ces éléments dans le sens longitudinal et le verrouillage automatique dans une position parfaite sans qu'il y ait lieu de prendre de précaution spéciale et sans qu'il soit nécessaire de disposer d'un savoir-faire spécifique et d'un équipement particulier.

Lors du recouvrement d'un toit au moyen d'éléments du type tel que décrit ci-dessus, on peut procéder de différentes façons.

En effet, on peut faire le montage en joints alignés, comme montré à la figure 4 ou en joints décalés, comme montré à la figure 5. Dans le cas du montage à joints décalés, on utilisera des demi éléments de couverture permettant de créer le décalage. Ces derniers présentent la même géométrie que les éléments standards, à l'exception de leur longueur utile réduite de moitié. La pose des éléments, dans les cas de joints alignés ou décalés, est réalisée de bas en haut, soit en quinconce par progression oblique sur la charpente, soit par rangées verticales parallèles. Dans le cas de la pose à joints décalés, celle-ci débutera par un élément de couverture complet puis par un demi élément du côté correspondant au sens de pose.

On entame la pose après un seul traçage sur la charpente à couvrir. Il n'y a, en effet, peu de dérive à craindre car la géométrie de ces éléments est suffisamment précise pour éviter tout jeu entre les éléments assemblés.

Supposons que l'on pose les éléments par rangées verticales parallèles, comme montré à la figure 8, la pose a lieu de droite à gauche si le bourrelet 5' est prévu sur le rebord droit 5 en considérant l'élément de couverture dans sa position de pose, c'est-à-dire comme dans la forme de réalisation représentée aux figures.

Ainsi, après la pose du premier élément la dans le coin inférieur droit sur la charpente 21, le long du traçage non représenté sur la charpente, avec la grande base 6 orientée vers le haut, on pose un deuxième élément 1b au-dessus de l'élément 1a, ledit élément formant un angle d'approximativement 45 degrés avec l'élément la de manière à ce que leurs bourrelets 5' correspondants se situent dans le prolongement l'un de l'autre et que le bord 4 du deuxième élément 1b soit situé au dessus du premier élément 1a.

On fait ensuite subir au deuxième élément 1b un déplacement vers le bas, comme indiqué par la flèche 18, de façon à engager son bourrelet 5' le long de celui de l'élément la jusqu'en butée sur le dispositif d'arrêt 17 disposé sur ledit bourrelet, dispositif constitué par un rétreint. L'assemblage des deux ourlets constituant un axe de rotation, il est possible alors de faire pivoter le deuxième élément 1b de façon à engager son bord 4' sous celui de l'élément 1a, par effet de clipsage. Cette opération est facilitée par la coupe en biseau 22 du bord 4' de l'élément 1a au niveau de sa base la plus longue 6. On fait alors subir à l'élément 1b un mouvement vers le haut selon la flèche 19 qui permet d'engager son bord replié 13 dans la fente 12 de l'élément de retenu 10 de l'élément la comme montré plus en détail sur la figure 6. L'engagement précité n'est pas réalisé jusqu'en butée de façon à laisser un jeu de quelques millimètres entre les deux éléments de couverture 1a et 1b.

Comme pour les éléments de couverture classiques, il y a bien entendu lieu de prévoir des moyens de fixation des éléments de couverture sur le support. Ces moyens de fixation n'ont pas été représentés aux figures mais se trouvent dans la zone du panneau 1 située à proximité de la grande base 6. Après la pose de chaque élément il y a lieu de le fixer sur le support. A cet égard, on peut faire usage de pattes de fixation traditionnelles en couverture zinc pouvant s'accrocher au repli 14.

Après la pose de la première rangée verticale d'éléments de couverture on procède à la pose des éléments de la deuxième rangée en commençant à nouveau vers le bas. Pour ce faire, on fait passer le bourrelet 5' de l'élément 2a au-dessus du bord 4' replié en pince de l'élément 1a en tenant l'élément 2a dans une position inclinée par rapport à l'élément 1a, par exemple d'un angle de 120° avec la face supérieure du panneau 1 de l'élément 1a et en faisant en sorte que le bord replié 4' du rebord 4 de l'élément 2a puisse s'engager dans le creux cylindrique 15 du bourrelet 5' de l'élément la en passant à travers la fente 16 de ce bourrelet. Une fois ce bord plié 4' engagé, le panneau 1 de l'élément 2a est amené dans le même plan que celui du panneau 1 de l'élément 1a, puis dans sa position exacte en le faisant glisser sur le rebord 4 de l'élément 1a, c'est-à-dire avec les bases correspondantes 6 et 7 dans le prolongement les unes des autres dans le cas de la pose à joints alignés. Dans le cas de la pose à joints décalés, le décalage entre les bases correspond à une demi longueur d'un élément standard de couverture.

Pour la pose de l'élément 2b, on procède d'abord comme avec l'élément 2a de la façon qui vient d'être décrite puis comme avec l'élément 1b sur l'élément 1a pour permettre l'engagement du bord replié 13 de l'élément 2b dans la fente 12 de l'organe de retenu 10 de l'élément 2a.

Ces opérations sont ainsi répétées jusqu'à ce que la totalité de la toiture 21 soit recouverte par les éléments de couverture.

Le bord replié 4' en forme de pince du rebord 4 forme avec ce dernier un angle inférieur à 90° de manière à empêcher la pénétration d'eau par capillarité dans le joint latéral entre deux rangées adjacentes d'éléments de couverture. Il en est de même pour le bord replié 14 à la grande base 6 qui empêche donc que l'eau montant par capillarité entre les parties superposées de deux éléments successifs puisse passer au-dessus de la grande base 6.

La pente minimum de ces éléments est de préférence supérieure ou égale à 15 %.

Ces éléments peuvent également être utilisés comme bardage, c'est-à-dire dans une position sensiblement verticale, par exemple en revêtement de façade d'un bâtiment.

Il est bien entendu que l'invention n'est pas limitée à la forme de réalisation spécifique décrite ci-dessus et que bien des variantes peuvent être envisagées sans sortir du cadre de la présente invention.

C'est ainsi que, dans certains cas, en fonction par exemple de la matière utilisée pour former les éléments de couverture, les bords libres des rebords 4 et 5 pourront avoir d'autres formes.

## Revendications

1. Elément de couverture préfaçonné constitué d'un panneau (1) d'allure quadrilatérale présentant à deux de ces côtés opposés (2) et (3) un rebord (4) et (5) s'étendant sensiblement sur toute la longueur de ces côtés, ces deux rebords (4) et (5) se dressant sur la même face du panneau (1) et comprenant des moyens permettant de relier le rebord d'un premier panneau au rebord adjacent d'un second panneau (1) accolé orienté dans le même sens et situé dans le même plan que ledit premier panneau, cet élément étant **caractérisé en ce que**:
- ledit panneau (1) présente sensiblement l'allure d'un trapèze isocèle dont les deux côtés non-parallèles (2) et (3) présentent lesdits rebords (4) et (5), la longueur d'une des bases (6) du trapèze étant sensiblement égale à celle de l'autre base (7) augmentée de deux fois l'épaisseur de la paroi desdits rebords (4) et (5), d'une manière telle à permettre d'engager les extrémités (8) des rebords (4) et (5) du côté de la base la plus courte (7) avec la partie du panneau bordée par ces extrémités d'un élément déterminé entre les extrémités (9) situées au côté de la base la plus longue (6) d'un autre élément s'étendant dans le prolongement dudit élément déterminé et parallèlement auxdits rebords (4) et (5);
- la hauteur du rebord (4) et (5), à proximité de la base la plus courte, est sensiblement égale à celle du rebord au niveau de l'organe de retenu (10), diminuée par au moins trois fois l'épaisseur du panneau.

2. Elément suivant la revendication 1, **caractérisé en ce que** le panneau (1) présente sur sa face précitée, à proximité de sa base la plus longue (6), un organe de retenu (10) permettant d'immobiliser, l'un par rapport à l'autre, dans une position déterminée, deux éléments (1a) et (1b) successifs engagés dans le prolongement l'un de l'autre suivant la direction longitudinale de leurs rebords (4) et (5).

3. Elément suivant la revendication 2, **caractérisé en ce que** l'organe de retenu précité (10) présente la forme d'une pince orientée vers la base la plus courte (7) de l'élément sur lequel il est prévu, cette base (7) présentant un bord (13) qui est au moins partiellement plié en forme de pince vers la face opposée à celle sur laquelle est agencé l'organe de retenu (10), de manière à permettre à l'organe de retenu (10) d'un élément déterminé de coopérer avec le bord plié susdit (13) d'un autre élément engagé dans le prolongement de cet élément déterminé suivant une direction parallèle à la direction longitudinale de leurs rebords.

4. Elément suivant la revendication 3, **caractérisé en ce que** la base la plus longue (6) présente un bord (14) qui est au moins partiellement plié dans le sens opposé au bord plié (13) de l'autre base (7).

5. Elément suivant l'une quelconque des revendications 1 à 4, **caractérisé en ce que** le bord libre (4') d'un des rebords (4) est plié vers l'autre rebord (5), alors que ce dernier est plié vers l'extérieur de l'élément.

6. Elément suivant la revendication 5, **caractérisé en ce que** le rebord (4), dont le bord libre (4') est plié vers l'autre rebord (5), présente une section transversale en forme de pince, cet autre rebord (5) étant pourvu d'un bourrelet (5') délimitant un creux cylindrique longitudinal (15) et formant une fente (16) s'étendant le long du côté latéral extérieur du rebord (5), la section transversale de la partie du bourrelet (5') à proximité de la base la plus longue (6) ainsi que celle de la partie du bourrelet (5') et de la fente (16) à proximité de la base la plus courte (7) étant telles à ce que la partie du bourrelet (5') à proximité de la base la plus longue (6) puisse s'emboîter dans la partie de celui-ci à proximité de la base la plus courte (7).

7. Elément suivant la revendication 6, **caractérisé en ce que** la partie du bourrelet (5') à proximité de la base la plus longue (6) présente un arrêt (17) permettant de limiter la longueur d'engagement de la partie du bourrelet (5') située à proximité de la base la plus courte (7) autour de la partie du bourrelet (5') située à proximité de la base la plus longue (6).

8. Elément suivant l'une quelconque des revendications 5 à 7, **caractérisé en ce que** la partie du bord libre (4') du rebord (4) plié vers l'autre rebord (5) situé à proximité de la base la plus courte (7) est telle à pouvoir s'engager en-dessous de la partie correspondante du rebord situé à proximité de base la plus longue (6).

9. Elément suivant l'une quelconque des revendications 1 à 8, **caractérisé en ce que** les rebords (4) et (5) sont quelque peu inclinés vers l'extérieur.

10. Elément suivant l'une quelconque des revendications 1 à 9, **caractérisé en ce que** les dimensions et la forme des rebords (4) et (5) varient d'une manière progressive et continue entre les deux bases (6) et (7) du panneau (1) ayant l'allure d'un trapèze isocèle.

11. Elément suivant l'une quelconque des revendications 1 à 10, **caractérisé en ce qu'**il est constitué d'une feuille métallique mince préfaçonnée.

12. Elément suivant l'une quelconque des revendications 1 à 11, **caractérisé en ce que** la feuille métallique est en zinc, en cuivre, en acier inoxydable ou en acier galvanisé.

## Claims

1. Preformed covering element constituted by a panel (1) of quadrilateral appearance having on two of these opposite sides (2) and (3) a rim (4) and (5) extending substantially over the entire length of these sides, these two rims (4) and (5) standing on the same face of the panel (1) and comprising means allowing the rim of a first panel to be joined to the adjacent rim of a second adjoining panel (1) orientated in the same direction and situated in the same plane as the said first panel, this element being **characterized in that**:
- the said panel (1) has substantially the appearance of an isosceles trapezium, the two non-parallel sides (2) and (3) of which have the said rims (4) and (5), the length of one of the bases (6) of the trapezium being substantially equal to that of the other base (7) plus twice the wall thickness of the said rims (4) and (5), such that the ends (8) of the rims (4) and (5) on the side of the shortest base (7) can engage with the part of the panel bounded by these ends of a defined element between the ends (9) situated on the side of the longest base (6) of another element extending in the prolongation of the said defined element and in parallel with the said rims (4) and (5);
- the height of the rim (4) and (5), close to the shortest base, is substantially equal to that of the rim at the level of the retention member (10), minus at least three times the thickness of the panel.

2. Element according to Claim 1, **characterized in that** the panel (1) has on its aforesaid face, close to its longest base (6), a retention member (10) allowing two successive elements (1a) and (1b) engaged one in the prolongation of the other in the longitudinal direction of their rims (4) and (5) to be immobilized, one relative to the other, in a defined position.

3. Element according to Claim 2, **characterized in that** the aforesaid retention member (10) has the form of pincers oriented towards the shortest base (7) of the element on which it is provided, this base (7) having an edge (13) which is at least partially folded in the form of pincers towards the opposite face to that on which the retention member (10) is disposed, so as to allow the retention member (10) of a defined element to cooperate with the above-stated folded edge (13) of another element engaged in the prolongation of this defined element in a direction parallel to the longitudinal direction of their rims.

4. Element according to Claim 3, **characterized in that** the longest base (6) has an edge (14) which is at least partially folded in the direction opposite to the folded edge (13) of the other base (7).

5. Element according to any one of Claims 1 to 4, **characterized in that** the free edge (4') of one of the rims (4) is folded towards the other rim (5), whereas the latter is folded towards the outside of the element.

6. Element according to Claim 5, **characterized in that** the rim (4) whose free edge (4') is folded towards the other rim (5) has a pincers-shaped cross section, this other rim (5) being provided with a flange (5') delimiting a longitudinal cylindrical cavity (15) and forming a slit (16) extending along the outer lateral side of the rim (5), the cross section of the part of the flange (5') close to the longest base (6), as well as that of the part of the flange (5') and of the slit (16) close to the shortest base (7) being such that the part of the flange (5') close to the longest base (6) can fit in the part thereof close to the shortest base (7).

7. Element according to Claim 6, **characterized in that** the part of the flange (5') close to the longest base (6) has a stop (17) allowing the length of engagement of the part of the flange (5') situated close to the shortest base (7) around the part of the flange (5') situated close to the longest base (6) to be limited.

8. Element according to any one of Claims 5 to 7, **characterized in that** the part of the free edge (4') of the rim (4) folded towards the other rim (5) situated close to the shortest base (7) is such as to be able to engage beneath the corresponding part of the rim situated close to the longest base (6) .

9. Element according to any one of Claims 1 to 8, **characterized in that** the rims (4) and (5) are angled somewhat outwards.

10. Element according to any one of Claims 1 to 9, **characterized in that** the dimensions and shape of the rims (4) and (5) vary in a progressive and continuous manner between the two bases (6) and (7) of the panel (1) having the appearance of an isosceles trapezium.

11. Element according to any one of Claims 1 to 10, **characterized in that** it is constituted by a preformed thin metallic sheet.

12. Element according to any one of Claims 1 to 11, **characterized in that** the metallic sheet is made of zinc, copper, stainless steel or galvanized steel.

## Patentansprüche

1. Vorgeformtes Abdeckelement, das aus einer Platte (1) mit vierseitiger Form besteht, die auf zwei ihrer einander gegenüberliegenden Seiten (2) und (3) einen Rand (4) und (5) aufweist, der sich im Wesentlichen über die gesamte Länge dieser Seiten erstreckt, wobei diese beiden Ränder (4) und (5) auf der gleichen Seite der Platte (1) erhaben sind und Mittel umfassen, die es gestatten, den Rand einer ersten Platte mit dem benachbarten Rand einer befestigten, in der gleichen Richtung ausgerichteten zweiten Platte (1), die sich in der gleichen Ebene wie die erste Platte befindet, zu verbinden, **dadurch gekennzeichnet, dass**
- die Platte (1) im Wesentlichen die Form eines gleichschenkligen Trapezes aufweist, dessen beiden nicht parallelen Seiten (2) und (3) die Ränder (4) und (5) aufweisen, wobei die Länge einer der Basen (6) des Trapezes im Wesentlichen gleich der der anderen Basis (7) plus der zweifachen Dicke der Wand der Ränder (4) und (5) ist, so dass die Enden (8) der Ränder (4) und (5) auf der Seite der kürzesten Basis (7) mit dem durch diese Enden begrenzten Teil der Platte eines bestimmten Elements in Eingriff gelangen können, das sich zwischen den auf der Seite der längsten Basis (6) eines anderen Elements befindlichen Enden (9) befindet, wobei sich das andere Element in der Verlängerung des bestimmten Elements und parallel zu den Rändern (4) und (5) erstreckt;
- die Höhe des Rands (4) und (5) in der Nähe der kürzesten Basis im Wesentlichen gleich der des Rands am Halteglied (10) minus mindestens des Dreifachen der Dicke der Platte ist.

2. Element nach Anspruch 1, **dadurch gekennzeichnet, dass** die Platte (1) auf ihrer oben genannten Seite in der Nähe ihrer längsten Basis (6) ein Halteglied (10) aufweist, mit dem in einer bestimmten Position zwei aufeinanderfolgende Elemente (1a) und (1b), die in ihrer gegenseitigen Verlängerung in Längsrichtung ihrer Ränder (4) und (5) in Eingriff stehen, bezüglich einander festgelegt werden können.

3. Element nach Anspruch 2, **dadurch gekennzeichnet, dass** das oben genannte Halteglied (10) als eine zur kürzesten Basis (7) des Elements, an dem es vorgesehen ist, ausgerichtete Klemme ausgebildet ist, wobei diese Basis (7) eine Kante (13) aufweist, die zumindest teilweise in Klemmenform zu der Seite gefaltet ist, die der gegenüberliegt, an der das Halteglied (10) angeordnet ist, damit das Halteglied (10) eines bestimmten Elements mit der oben genannten falteten Kante (13) eines anderen Elements zusammenwirken kann, das in der Verlängerung dieses bestimmten Elements in einer parallel zur Längsrichtung ihrer beiden Ränder verlaufenden Richtung in Eingriff steht.

4. Element nach Anspruch 3, **dadurch gekennzeichnet, dass** die längste Basis (6) eine Kante (14) aufweist, die zumindest teilweise in die der gefalteten Kante (13) der anderen Basis (7) entgegengesetzte Richtung gefaltet ist.

5. Element nach einem der Ansprüche 1 bis 4, **dadurch gekennzeichnet, dass** die freie Kante (4') eines der Ränder (4) zum anderen Rand (5) hin gefaltet ist, während dieser letztere vom Element nach außen gefaltet ist.

6. Element nach Anspruch 5, **dadurch gekennzeichnet, dass** der Rand (4), dessen freie Kante (4') zum anderen Rand (5) hin gefaltet ist, einen klemmenförmigen Querschnitt aufweist, wobei dieser andere Rand (5) mit einem Wulst (5') versehen ist, der eine zylindrische Längshöhlung (15) begrenzt und einen Schlitz (16) bildet, der sich entlang der lateralen Außenseite des Rands (5) erstreckt, wobei der Querschnitt des Teils des Wulstes (5'), der sich in der Nähe der längsten Basis (6) befindet, sowie der des Teil des Wulstes (5') und des Schlitzes (16), der sich in der Nähe der kürzesten Basis (7) befindet derart sind, dass der Teil des Wulstes (5'), der sich in der Nähe der längsten Basis (6) befindet, in den Teil des Wulstes, der sich in der Nähe der kürzesten Basis (7) befindet, eingreifen kann.

7. Element nach Anspruch 6, **dadurch gekennzeichnet, dass** der sich in der Nähe der längsten Basis (6) befindende Teil des Wulstes (5') ein Halteglied (17) aufweist, das es gestattet, die Eingriffslänge des sich in der Nähe der kürzesten Basis (7) befindenden Teils des Wulstes (5') um den sich in der Nähe der längsten Basis (6) befindenden Teil des Wulstes (5') herum zu beschränken.

8. Element nach einem der Ansprüche 5 bis 7, **dadurch gekennzeichnet, dass** der Teil der freien Kante (4') des Rands (4), die zum anderen Rand (5) hin gefaltet ist, der sich in der Nähe der kürzesten Basis (7) befindet, derart ist, dass er unter den entsprechenden Teil des sich in der Nähe der längsten Basis (6) befindenden Rands eingreifen kann.

9. Element nach einem der Ansprüche 1 bis 8, **dadurch gekennzeichnet, dass** die Ränder (4) und (5) etwas nach außen geneigt sind.

10. Element nach einem der Ansprüche 1 bis 9, **dadurch gekennzeichnet, dass** sich die Abmessungen und die Form der Ränder (4) und (5) zwischen den beiden Basen (6) und (7) der Platte (1) mit der Form eines gleichschenkligen Trapezes auf fortschreitende und kontinuierliche Weise ändern.

11. Element nach einem der Ansprüche 1 bis 10, **dadurch gekennzeichnet, dass** es aus einer vorgeformten dünnen Metalltafel besteht.

12. Element nach einem der Ansprüche 1 bis 11, **dadurch gekennzeichnet, dass** die Metalltafel aus Zink, Kupfer, rostfreiem Stahl oder galvanisiertem Stahl besteht.
